# EUROPÄISCHE PATENTSCHRIFT

(11) **EP 1 254 840 B1**
(45) Veröffentlichungstag und Bekanntmachung des Hinweises auf die Patenterteilung: **13.09.2006**
(21) Anmeldenummer: 02007999.2
(22) Anmeldetag: 10.04.2002
(51) Int. Cl.: B65B 27/12

(54) **Ballenpresse**
Bale press
Presse pour balles

(30) Priorität: 19.04.2001 DE 10119192
(43) Veröffentlichungstag der Anmeldung: 06.11.2002
(73) Patentinhaber: Paal GmbH, 49124 Georgsmarienhütte (DE)
(72) Erfinder: Telscher, Thomas, 49078 Osnabrück (DE)
(74) Vertreter: Busse & Busse Patentanwälte

(56) Entgegenhaltungen:
- EP-A- 0 431 320
- EP-A- 0 492 260

## Beschreibung

Die Erfindung betrifft eine Maschine zum Pressen und Umschnüren von Ballen nach dem Oberbegriff des Anspruchs 1. Ballenpressen dieser Art werden für sehr unterschiedliche Materialien, insbesondere Abfallmaterialien verwandt, die unter hohem Pressendruck verdichtet werden. Dabei verlagern sich komprimierbare Materialien wie etwa Papierabfälle in einer Weise, die sie leicht in Bewegungsspalte und Arbeitsöffnungen der Maschine eindringen läßt. Weniger kompressibles Preßgut wie etwa feuchtes oder breiiges Material wird unter der Preßeinwirkung gequetscht und gelangt gleichfalls leicht in funktionelle Bereiche, die von Verschmutzungen freizuhalten sind.

Besonders zu schützen sind in dieser Hinsicht Kanäle, Schlitze und Öffnungen im Zusammenhang mit den Bindeeinrichtungen zum Umschnüren der Ballen mit Schnürmaterial, die auch teilweise dem Preßgut Wege nach außen mit der Folge außenseitiger Verschmutzungen eröffnen.

Aus der EP 0 190 420 A1 sind bereits Vorschläge in dieser Hinsicht zu entnehmen, die insbesondere den Schutz der Kanäle im Preßkolben für das Durchführen des Schnürmaterials hinter dem Ballen betreffen. Zum einen wird bei diesen Kanälen vorgesehen, daß die durch die Druckplatte nach vorne hin ausmündenden Öffnungsspalte schräg bzw. mit einer gewissen Abdeckung durch Druckplattenleisten ausmünden, so daß der Materialdruck etwa bei losem trokkenen und kompressiblem Material weitgehend abgefangen werden kann. Zum anderen werden die Enden der Kanäle bei vertikaler Führung des Schnürmaterials an der Oberseite des Preßkolbens durch Klappen verschlossen, so daß bei den sich wiederholenden Preßkolbenbewegungen kein Preßgut in die Kanäle eindringt.

In kritischen Fällen, insbesondere bei feuchten oder breiigen Anteilen im Preßgut, reichen diese Maßnahmen allerdings nicht aus, einen störungsfreien Dauerbetrieb zu gewährleisten. Insbesondere sind Ballenpressen für unsortierten Haushaltsmüll wegen der breiigen Bestandteile weitergehend abzusichern und auch in Bezug auf außerhalb des eigentlichen Preßraums liegende Bereiche gegen Verschmutzung zu sichern.

Gemäß der Erfindung wird ein solcher Schutz von einer gattungsgemäßen Maschinen ausgehend mit den kennzeichnenden Merkmalen des Anspruchs 1 erzielt.

Mit dieser Gestaltung werden die nach außen führenden Wandöffnungen verschließbar, hinter denen zum einen ein Durchsteckwerkzeug in seiner Ausgangsstellung liegt und zum anderen eine Bindevorrichtung zum Verdrillen oder Verknoten des Schnürmaterials mit einer regelmäßig sehr komplizierten und damit auch anfälligen Mechanik liegt. Eine Verschmutzung dieser Bereiche durch herauswanderndes, insbesondere herausgequetschtes Preßgut läßt sich damit vermeiden. Dabei ist allerdings sicherzustellen, daß das Schnürmaterial weiterhin in den Preßkasten oder Preßkanal einlaufen kann. Auch in der Schließstellung muß bei den Verschlüssen ein entsprechender Durchlaß offen bleiben.

Vorzugsweise wird ein solcher Verschluß schiebebeweglich ausgeführt. Mit einer am vorderen Stirnende des Verschlusses ausgebildeten Durchlaßöffnung läßt sich vorteilhaft weiterhin erreichen, daß das Schnürgut nicht erst beim Zurückfahren des Preßstempels, sondern bereits bei der Schließbewegung des Verschlusses aus dem Kanal und vor den Preßstempel gelangt.

Eine andere wesentliche Maßnahme zur Vermeidung von Störungen insbesondere auch bei breiigen Anteilen im Preßgut ergibt sich mit einer Ausgestaltung einer gattungsgemäßen Maschine durch die kennzeichnenden Merkmale des Anspruchs 9. Diese Maßnahme sieht vor, daß die im Preßstempel von den Kanälen zum Ballen hin vorgesehenen Öffnungsspalte zur Stirnseite des Preßstempels hin völlig verschließbar sind, indem die Öffnungsspalte mit Hilfe beweglicher Schließleisten abgesperrt werden. Diese Schließleisten werden vorzugsweise verschieblich gelagert und mit einem hydraulischen Stellglied betätigt.

Ein erfindungsgemäßes Verfahren nach dem Oberbegriff des Anspruchs 13 sieht vor, daß der Verschluß der Wandöffnungen noch während der Preßstellung des Preßstempels in seine Schließstellung vorgefahren wird und daß somit der Strang der Schleife aus dem Kanal in bzw. vor den Öffnungsspalt vorgeschoben wird. Damit wird bereits vor dem nächstfolgenden Zurückfahren des Preßstempels eine Freigabe des Schnürmaterials durch Herausschieben aus dem Preßstempel erreicht.

Ein Ausführungsbeispiel der Erfindung ist in der Zeichnung dargestellt und wird nachfolgend näher beschrieben. In der Zeichnung zeigen:
- Fig. 1, 2 u. 3: Horizontalschnitt durch eine Kanalballenpresse bei verschiedenen Arbeitsstellungen,
- Fig. 4: Vertikalschnitt durch die Kanalballenpresse nach Fig. 1 bis 3 gemäß Linie IV-IV in Fig. 3,
- Fig. 5: vergrößerte schnittbildliche Darstellung gemäß Schnittlinie V-V in Fig. 3,
- Fig. 6: vergrößerte schnittbildliche Darstellung gemäß Schnittlinie VI-VI- in Fig. 3 und
- Fig. 7: vergrößerter Detailbereich VII aus Fig. 3.

Die in der Zeichnung insgesamt mit 1 bezeichnete, allerdings nur in den für die Erfindung interessierenden Funktionsbereichen wiedergegebene Kanalballenpresse umfaßt einen Preßkanal 2, in den ein Preßstempel 3 aus einem Zuführbereich 4, etwa einem Einfüllschacht, hineinfahrbar ist. Der Preßstempel 3 wird dabei von einem hydraulischen Antrieb mit einem Stellkolben 5 bewegt.

In Fig. 1 sind im Preßkanal 2 zwei fertiggestellte Ballen 6 und 7 und ein angefangener Ballen 8 dargestellt. Letzterer sei in den Abseitsstellungen gemäß Fig. 2 und 3 durch weitere Preßkolbenhübe bis zu einer vorgegebenen Länge aufgefüllt und damit komplettiert.

Die fertiggestellten Ballen sind bzw. werden durch Umschnürungen zusammengehalten. Im vorliegenden Beispiel sind es fünf Umschnürungen (vgl. Fig. 4), die in zueinander parallelen horizontalen Ebenen angebracht werden. Die alternativ gebräuchliche vertikale Umschnürung tut ganz entsprechende Dienste. Deren Vor- und Nachteile liegen in Details, die hier nicht weiter interessieren.

Die Umschnürung sei im vorliegenden Fall aus Draht hergestellt, der durch Drillen an den zusammengeführten Enden zu einer Schleife geschlossen wird. Eine Umschnürung mit Band, geschlossen durch einen in der Praxis bei Erntemaschinen gebräuchlichen Knoter, ist gleichfalls möglich, ohne daß sich für die hier zu betrachtende Gestaltung der Maschine etwas grundsätzlich anderes ergäbe.

Das Schnürmaterial Draht wird von nicht dargestellten Rollen beidseitig mit zwei getrennten Strängen 9, 10 zugeführt. Diese Stränge sind vor dem Ballen durch eine Verdrillung 11 zu einer zunächst offenen Schleife verbunden und werden hinter dem Ballen durch eine zweite Verdrillung 12 zur Umschnürung geschlossen. Es besteht eine weniger gebräuchliche Alternative zu einer einzigen Bindegut-Zuführung, bei der dann die vorderseitige Verdrillung 11 entfallen kann, allerdings mit dem Nachteil, daß auf der entsprechenden Seite des Ballens ein freies Bindegut-Ende festgehalten werden muß, bis ein gegenüberliegendes Ende zugeführt wird. Dabei muß sich dann das von der anderen Seite zugeführte Bindegut um den Fallen herum verschieben, was materialabhängig zu Schwierigkeiten führen kann. Die hier noch näher zu betrachtenden Verschmutzungsprobleme und deren Lösung sind aber auch dann ganz entsprechend gegeben.

Für das Zusammenführen des Schnürmaterials, hier also der Stränge 9 und 10 hinter einem fertiggestellten Ballen, zum Drillen oder Knoten wird ein Durchsteckwerkzeug 13 von einer Seite des Preßkanals 2 zur anderen Seite durch beiderseitige Wandöffnungen 14,15 in den Preßkanalwänden hindurchbewegt. Dazwischen folgt das Durchsteckwerkzeug 13 einem Kanal 16 im Preßkolben 3, der zur Stirnseite 17 des Preßkolbens einen Öffnungsspalt 18 aufweist, durch den hindurch das Schnürmaterial aus dem Kolben herausgelangt. Die Wandöffnungen 14,15 gehen in schmalere Drahtschlitze 19,20 über, die lediglich den Draht oder ein sonstiges Schnürmaterial, nicht aber das Durchsteckwerkzeug hindurchlassen müssen. Insbesondere die Wandöffnungen 14,15 sind anfällig für den Austritt von feuchtem oder pastösem Preßgut. Um dem zu begegnen, sind Verschlüsse 21,22 vorgesehen, die nur dann geöffnet werden, wenn das Durchsteckwerkzeug vor einem Abbindevorgang durch die Wandöffnungen und den Kolben hindurchbewegt wird. Diese Situation ist in Fig. 2 veranschaulicht.

In der vergrößerten Darstellung gemäß Fig. 5 ist der Querschnitt des Verschlusses 22 als Abdeckung der Wandöffnung 15 besser zu erkennen. Die Wandöffnung 15 ist in einer innenliegenden Platte 23 des Preßkanals ausgebildet, die als "Schleißblech" innerhalb der eigentlichen Tragkonstruktion mit einer dickeren Platte 24 liegt, bei größerer Abnutzung also auszutauschen ist. Der Verschluß 22 weist zum Schleißblech 23 und zu der Wandöffnung 15 eine Profilierung 25 auf, die die Auflagefläche und damit auch die Reibung zwischen den bewegten Teilen mindert. Im übrigen ist der Verschluß teilweise in die Platte 24 eingelagert und in dieser geführt. Aufgrund beiderseitiger Nuten 26,27 in Längs- und Bewegungsrichtung, in die jeweils eine von zwei mit der Platte 24 verschraubte Führungsleisten 28,29 eingreifen, ist der Verschluß 22 vollkommen gehalten.

Der Verschluß 22 weist eine zur Außenseite hin offene Nut 30 auf, durch die der Drahtstrang 9 (nur mit einem kleinen Kreisquerschnitt angedeutet) verläuft. Bei geschlossenem Verschluß in der in Fig. 5 wiedergegebenen Stellung liegt der Draht in der Nut 30 und läuft in Preßrichtung vor dem Verschluß durch einen der vorliegenden Drahtschlitze in den Preßkanal hinein.

Wie aus Fig. 4 erkennbar ist, sind auf jeder Seite der Maschine für fünf Umschnürungen auch jeweils fünf der vorbetrachteten Einrichtungen einschließlich Durchsteckwerkzeugen und (nicht dargestellten) Bindeeinrichtungen vorzusehen. Die Wandöffnungen 15 werden dementsprechend durch einzelne Verschlüsse 22 abgedeckt, die untereinander durch ein Joch 31 fest verbunden sind, welches seinerseits durch einen einzigen druckmittelbetätigten Antrieb 32 verstellt wird. Dieser Antrieb 32 zieht also die Verschlüsse 22 gemeinschaftlich zurück, wenn das Durchsteckwerkzeug 13 die Bindegutstränge zusammenführen soll, und verschließt die Wandöffnungen 15 wieder, wenn der Bindevorgang abgeschlossen und das Durchsteckwerkzeug zurückgefahren ist. Damit ist sichergestellt, daß die Wandöffnungen 15 nur dann geöffnet werden, wenn der Preßkolben stillsteht und diese Wandöffnungen abdeckt. Der Austritt von Preßgut durch die Wandöffnungen ist damit unterbunden.

Überdies bewirkt das Vorfahren des Verschlusses 22, wie Fig. 3 und insbesondere die vergrößerte Teilansicht gemäß Fig. 7 mit einem schon wieder ein Stück zurückgefahrenen Preßkolben 3 zeigt, daß der die Vorderseite des Verschlusses 22 umlaufende Draht bei der Verschlußbewegung nach vorne und damit aus dem Kanal 16 des Preßkolbens herausgedrückt wird. Ein Mitreißen des Drahtes bei der Rückwärtsbewegung des Preßkolbens wird dadurch vermieden. Überdies kann der Preßkolben auch frühzeitig wieder, wie später noch erläutert werden wird, in den Öffnungsspalten verschlossen werden.

Der beim Neuaufbau eines nachfolgenden Ballens im Zug mehrerer Preßkolbenhübe nach vorne in den Preßkanal 2 hineinrückende Teilballen zieht die Drahtstränge 9,10 und insbesondere auch die Verdrillungen 11, 12 nach vorne in den Preßkanal 2 hinein, wobei sie sich längs der schmalen Drahtschlitze 19,20 bewegen können. Diese Drahtschlitze sind allerdings auch mit dem Austritt von Preßgut eine Verschmutzungsquelle.

Zur Kapselung der Drahtschlitze 19,20 sind, wie aus den Fig. 6 und auch 7 ersichtlich wird, tunnelartige Abdeckungen 34 vorgesehen, die einlaufseitig zum Verschluß 22 hin von einem Rahmen 33 mit abgerundeten Kanten versehen sind, der zum einen gegenüber vorstehenden Verdrillungsenden als Abweiser und Ablenker dient, zum anderen eine Rückbewegung etwa austretenden Preßguts unter der Abdeckung hervor behindert. Wie aus Fig. 7 näher erkennbar ist, überlappt die Abdeckung 34 mit dem Stirnrahmen 33 den Verschluß 22 in seiner geschlossenen Stellung, so daß nach außen herausgequetschtes Preßgut einen labyrinthartigen Austrittsweg finden würde.

Wie insbesondere die Fig. 4 mit einer Zwischenstellung des Preßkolbens 3 zwischen der vorderen und hinteren Endstellung im Vertikalschnitt verdeutlicht, sind die für eine Passage der Durchsteckwerkzeuge 13 durch den Kolben vorgesehenen Kanäle 16 vorderseitig durch Schließleisten 35 verschlossen, die die Öffnungsspalte 18 für ein Verlassen des Schnürmaterials nach dem Abbinden absperren. Diese Schließleisten verhindern also im laufenden Betrieb ein Eindringen von Preßgut durch die Öffnungsspalte 18 in die Kanäle 16 hinein. Zusätzlich sind die Öffnungsspalte 18 durch an sich bekannte Druckleisten 36 "abgeschattet" also in Druckrichtung überdeckt. Hier übernehmen die Schließleisten 35 die Schutzfunktion während die Druckleisten 36 nur noch einen Schutz der Schließleisten 35 zur Aufgabe haben, indem sie insbesondere den Preßdruck von den Schließleisten 35 abfangen und ein Hineintreiben oder Einklemmen von Preßgut in die Abdichtungsbereiche der Schließleisten vermeiden.

Die Schließleisten sind, wie aus den Fig. 1 bis 4 ersichtlich, durch weiter hinten im Preßkolben 3 liegende Führungen und Stellmittel geführt und können sich beim Öffnen, wenn also die Kanäle für die Durchsteckwerkzeuge 13 freigegeben werden sollen, bis hinter die gegenüberliegende rückwärtige Wand der Kanäle 16 zurückgezogen werden. Die Schließleisten 35 sind untereinander auch in vertikaler Richtung miteinander verbunden und werden durch zwei gemeinsame synchronisierte Druckmittelantriebe 37, gespeist von einer elektrischen Motorpumpe 38, betätigt. Die Kolben der Druckmittelantriebe 37 sind dabei direkt mit einer mittig gelegenen Schließleiste 35 verbunden. Die vertikale Verbindung der Schließleisten untereinander erfolgt durch Traversen 39 und 40.

In dieser Form läßt sich eine Ballenpresse von einer bekannten und erprobten Grundform auch Arbeitsbereichen zuführen, die wegen des schwierigen, insbesondere breiigen Preßguts oder entsprechende Anteile bisher außer Betracht bleiben mußten. Dabei geht es insbesondere auch darum, große und leistungsfähige Kanalballenpressen in einem effektiven Dauerbetrieb einsetzen zu können, ohne daß wiederkehrend oder laufend Reinigungs- oder Reparaturarbeiten einzuplanen sind.

## Patentansprüche

1. Maschine (1) zum Pressen und Umschnüren von Ballen (6,7,8), insbesondere Abfallballen, bestehend aus einem Preßkasten oder -kanal (2), einem in diesen hinein beweglichen Preßstempel (3) und Umschnürungseinrichtungen zum Anlegen von Umschnürungen aus Draht oder sonstigem Schnürmaterial um einen in einer Preßstellung vom Preßstempel gehaltenen Ballen, die jeweils mit einer hinter dem Ballen durch den Preßstempel- (3) hindurchgeführten Schnürmaterialschleife geschlossen werden, wozu der Preßstempel (3) hinter einer stirnseitigen Druckplatte quer zur Preßrichtung verlaufende, für das Durchstecken jeweils eines Durchsteckwerkzeugs (13) bemessene Kanäle (16) mit stirnseitig ausmündenden Öffnungsspalten (18) für den Austritt des Schnürmaterials quer aus dem Kanal (16) heraus zur Anlage am Ballen aufweist und wozu der Preßkasten oder-kanal in der Preßstellung mit den Kanälen im Preßstempel fluchtende Wandöffnungen (14,15) aufweist, durch die das Durchsteckwerkzeug (13) zu einem außenliegenden Driller, Knoter oder einer sonstigen Bindeeinrichtung gelangt, **dadurch gekennzeichnet, daß** die Wandöffnungen (14,15) mit beweglichen, für das Durchstecken des Durchsteckwerkzeugs zu öffnenden Verschlüssen (21,22) versehen sind, die in der Schließstellung einen Durchlaß für das Schnürmaterial (9,10) offen belassen.

2. Maschine nach Anspruch 1, **dadurch gekennzeichnet, daß** die Verschlüsse (21,22) schiebebeweglich gelagert sind.

3. Maschine nach Anspruch 2, **dadurch gekennzeichnet, daß** der Durchlaß von dem Verschluß (21,22) an dessen bei der Schließbewegung vorngelegenem Stirnende ausgebildet ist und vor der Stirnseite (17) des Preßstempels (3) liegt.

4. Maschine nach Anspruch 1, 2 oder 3, mit Umschnürungseinrichtungen für mehrere nebeneinander auf Abstand liegende Umschnürungen, **dadurch gekennzeichnet, daß d**ie Verschlüsse (21,22) der Wandöffnungen (14,15) miteinander gekoppelt sind.

5. Maschine nach Anspruch 1, 2, 3 oder 4, **dadurch gekennzeichnet, daß** der Verschluß (21,22) eine außenliegende, auf den Durchlaß ausgerichtete Führung (30) für das Schnürmaterial (9) aufweist.

6. Maschine nach Anspruch 1, 2, 3, 4 oder 5, **dadurch gekennzeichnet, daß** die Verschlüsse (21,22) mit einem hydraulischen Antrieb (32) verbunden sind.

7. Maschine nach einem der Ansprüche 1 bis 6, nämlich Kanalballenpresse, bei der sich an die Wandöffnungen (14,15) in Preßrichtung schmalere Wandschlitze (19,20) für Umschnürungsmaterial (9,10) anschließen, **dadurch gekennzeichnet, daß** die Wandschlitze (19,20) zumindest bereichsweise außenseitig mit Abdeckungen (34) tunnelartig abgedeckt sind.

8. Maschine nach Anspruch 7, **dadurch gekennzeichnet, daß** die Abdeckungen (34) bis zu den Wandöffnungen (14,15) geführt sind und sich mit den Verschlüssen (21,22) in deren Schließstellung überlappen.

9. Maschine (1) zum Pressen und Umschnüren von Ballen (6,7,8), insbesondere Abfallballen, bestehend aus einem Preßkasten oder-kanal (2), einem in diesen hinein beweglichen Preßstempel (3) und einer Umschnürungseinrichtung zum Anlegen einer oder mehrerer Umschnürungen aus Draht (9,10) oder sonstigem Schnürmaterial um einen fertiggepreßt vom Preßstempel gehaltenen Ballen, die jeweils mit einer hinter dem Ballen durch den Preßstempel geführten Schnürmaterialschleife geschlossen werden, wozu der Preßstempel hinter einer stirnseitigen Druckplatte (17) quer zur Preßrichtung verlaufende, für das Durchstecken jeweils eines Durchführwerkzeugs (13) bemessene Kanäle (16) mit stirnseitig ausmündenden Öffnungsspalten (18) für den Austritt des Schnürmaterials (9,10) aus dem Kanal (16) heraus zur Anlage am Ballen aufweist, insbesondere nach einem der Ansprüche 1 bis 8, **dadurch gekennzeichnet, daß** die Öffnungsspalte (18) mit Hilfe beweglicher Schließleisten (35) verschließbar ausgebildet sind.

10. Maschine nach Anspruch 9, **dadurch gekennzeichnet, daß** die Schließleisten (35) vorwiegend in Preßrichtung verschieblich gelagert und mit zumindest einem hydraulischen Stellglied (37) verbunden sind.

11. Maschine nach Anspruch 10, **dadurch gekennzeichnet, daß** die schließleisten (35) bis in einen rückwärtigen Bereich der Kanäle (16) bewegbar sind.

12. Maschine nach Anspruch 9, 10 oder 11 mit mehreren parallelen Kanälen (16) für mehrere nebeneinanderliegende Umschnürungen, **dadurch gekennzeichnet, daß** die Schließleisten (35) miteinander gekoppelt sind.

13. Verfahren zum Pressen und Umschnüren von Ballen, insbesondere Abfallballen, mit einer Maschine nach Anspruch 3, wobei in der Preßstellung für jede Umschnürung eine Schnürmaterialschleife mit Hilfe des Durchsteckwerkzeugs (13) durch einen Kanal (16) und durch die dem Kanal (16) beidenends fluchtend vorgelagerten Wandöffnungen (14,15) hindurchgeführt, mit einem zweiten Bereich (9,10) der Umschnürung verbunden und von zuführseitigen Strängen der Schleife abgetrennt wird, **dadurch gekennzeichnet, daß** der Verschluß (21,22) noch während der Preßstellung des Preßstempels (3) in seine Schließstellung vorgefahren und damit der Strang der Schleife aus dem Kanal (16) in bzw. vor den Öffnungsspalt (18) vorgeschoben wird.

## Claims

1. Machine (1) for pressing and strapping bales (6, 7, 8), in particular bales of waste, comprising a pressing compartment or passage (2), a press ram (3) movable thereinto, and strapping means for placing straps of wire or other binding material around a bale which is held in a pressed position by the press ram, which straps are each completed with a loop of binding material which is passed through the press ram (3) behind the bale, for which purpose the press ram (3) has, behind a pressing platen at its end-face, passages (16) extending transversely to the direction of pressing which are sized for the travel through of respective through-travelling tools (13), the passages (16) having slotted openings (18) which open onto the end-face, for the transverse exit from the passage (16) of the binding material for placing against the bale, and for which purpose the pressing compartment or passage has wall openings (14, 15) which align with the passages in the press ram in the pressed position and through which the through-travelling tool (13) reaches an external twister, knotter or other tying-off means, **characterised in that** the wall openings (14, 15) are provided with movable closures (21, 22) which have to be opened for the travel-through of the through-travelling tool and which, in the closed position, leave open a clear opening for the binding material (9, 10).

2. Machine according to claim 1, **characterised in that** the closures (21, 22) are mounted to be movable by sliding.

3. Machine according to claim 2, **characterised in that** the clear opening is formed, by the closure (21, 22), at that end of the closure (21, 22) which is at the front in the closing movement, and the clear opening is situated in front of the end-face (17) of the press ram (3).

4. Machine according to claim 1, 2 or 3, having strapping means for a plurality of straps which are situated next to one another at a distance, **characterised in that** the closures (21, 22) for the wall openings (14, 15) are coupled together.

5. Machine according to claim 1, 2, 3 or 4, **characterised in that** the closure (21, 22) has an external guide (30) for the binding material (9) which is directed towards the clear opening.

6. Machine according to claim 1, 2, 3, 4, or 5, **characterised in that** the closures (21, 22) are connected to a hydraulic drive (32).

7. Machine according to one of claims 1 to 6, namely a passage baling press, in which narrower wall slots (19, 20) for strapping material (9, 10) follow on from the wall openings (14, 15) in the direction of pressing, **characterised in that** at least in a region or regions the wall slots (19, 20) are covered on the outside by covers (34) to be tunnel-like.

8. Machine according to claim 7, **characterised in that** the covers (34) extend to the point where the wall openings (14, 15) are situated and overlap the closures (21, 22) when the latter are in their closed position.

9. Machine (1) for pressing and strapping bales (6, 7, 8), in particular bales of waste, comprising a pressing compartment or passage (2), a press ram (3) movable thereinto and a strapping means for placing one or more straps of wire (9, 10) or other binding material around a bale which is held fully pressed by the press ram, which straps are each completed with a loop of binding material which is passed through the press ram behind the bale, for which purpose the press ram has, behind a pressing platen (17) at its end-face, passages (16) extending transversely to the direction of pressing which are sized for the travel through of respective through-feeding tools (13), the passages (16) having slotted openings (18) which open onto the end-face, for the exit from the passage (16) of the binding material (9, 10) for placing against the bale, in particular according to one of claims 1 to 8, **characterised in that** the slotted openings (18) are designed to be closable by means of movable closing strips (35).

10. Machine according to claim 9, **characterised in that** the closing strips (35) are mounted to be displaceable predominantly in the direction of pressing and are connected to at least one hydraulic actuator (37).

11. Machine according to claim 10, **characterised in that** the closing strips (35) are movable to a rear region of the passages (16).

12. Machine according to claim 9, 10 or 11 having a plurality of parallel passages (16) for a plurality of straps situated next to one another, **characterised in that** the closing strips (35) are coupled together.

13. Method of pressing and strapping bales, in particular bales of waste, using a machine according to claim 3, wherein, in the pressed position, for each strap, and by means of the through-travelling tool (13), a loop of binding material is passed though a passage (16) and through the wall openings (14, 15) which are positioned in front of the passage (16), at both ends thereof, in line therewith, is connected to a second region (9, 10) of the strap and is severed from runs of the loop at the infeed ends, **characterised in that** the closure (21, 22) is advanced to its closed position while the press ram (3) is still in its pressing position and the run of the loop is thus thrust forward from the passage (16) into, or to a point in front of, the slotted opening (18).

## Revendications

1. Machine (1) pour comprimer et ficeler des balles (6, 7, 8), en particulier des balles de déchets, comprenant une boîte ou un canal de pression (2), un piston (3) mobile dans celui-ci et des dispositifs de ficelage pour appliquer des ficelages en fil métallique ou en d'autres matériaux de ficelage autour d'une balle, qui, maintenue dans la position de compression par le piston, est chaque fois fermée par une boucle de matériau de ficelage passée derrière la balle à travers le piston (3), le piston (3) présentant à cet effet des canaux (16) qui s'étendent derrière une plaque de pression frontale transversalement à la direction de compression, dimensionnés pour le passage de respectivement un outil de passage (13), et qui présentent des fentes d'ouverture (18) débouchant côté frontal pour la sortie du matériau de ficelage transversalement hors du canal (16) pour être appliqué sur la balle, et la boîte ou le canal de pression présentant à cet effet des ouvertures de paroi (14, 15) qui sont alignées dans la position de compression sur les canaux dans le piston et par lesquelles l'outil de passage (13) arrive vers un tordeur, un noueur ou un autre dispositif de nouage extérieur,
**caractérisée en ce que**
les ouvertures de paroi (14, 15) sont munies d'un obturateur mobile (21, 22) qui peut être ouvert pour faire passer l'outil de passage et laisse ouvert, en position de fermeture, un passage pour le matériau de ficelage (9, 10).

2. Machine selon la revendication 1,
**caractérisée en ce que**
les obturateurs (21, 22) sont coulissants.

3. Machine selon la revendication 2,
**caractérisée en ce que**
le passage de l'obturateur (21, 22) est formé sur son extrémité frontale située à l'avant lors du mouvement de fermeture et se trouve devant la face frontale (17) du piston (3).

4. Machine selon la revendication 1, 2 ou 3, comprenant des dispositifs de ficelage pour plusieurs ficelages juxtaposés à distance,
**caractérisée en ce que**
les obturateurs (21, 22) des ouvertures de paroi (14, 15) sont couplés les uns aux autres.

5. Machine selon la revendication 1, 2, 3 ou 4,
**caractérisée en ce que**
l'obturateur (21, 22) présente un guidage (30) extérieur orienté vers le passage pour le matériau de ficelage (9).

6. Machine selon la revendication 1, 2, 3, 4 ou 5,
**caractérisée en ce que**
les obturateurs (21, 22) sont reliés à un entraînement hydraulique (32).

7. Machine selon l'une quelconque des revendications 1 à 6, à savoir presse à balles à canaux, dans laquelle des fentes de paroi (19, 20) plus étroites pour du matériau de ficelage (9, 10) sont raccordées dans la direction de compression aux ouvertures de paroi (14, 15),
**caractérisée en ce que**
les fentes de paroi (19, 20) sont au moins par zones recouvertes de l'extérieur par des couvertures (34) en forme de tunnel.

8. Machine selon la revendication 7,
**caractérisée en ce que**
les couvertures (34) s'étendent jusqu'aux ouvertures de paroi (14, 15) et se chevauchent avec les obturateurs (21, 22) dans la position de fermeture de ceux-ci.

9. Machine (1) pour comprimer et ficeler des balles (6, 7, 8), en particulier des balles de déchets, comprenant une boîte ou un canal de pression (2), un piston (3) mobile dans celui-ci et un dispositif de ficelage pour appliquer un ou plusieurs ficelages en fil métallique (9, 10) ou en d'autres matériaux de ficelage autour d'une balle comprimée maintenue par le piston, et qui est chaque fois fermée par une boucle de matériau de ficelage passée derrière la balle à travers le piston, le piston présentant à cet effet des canaux (16) qui s'étendent derrière une plaque de pression frontale (17) transversalement à la direction de compression, dimensionnés pour le passage de respectivement un outil de passage (13), et qui présentent des fentes d'ouverture (18) débouchant côté frontal pour la sortie du matériau de ficelage (9, 10) transversalement hors du canal (16) pour être appliqué sur la balle, en particulier selon l'une des revendications 1 à 8,
**caractérisée en ce que**
les fentes d'ouverture (18) peuvent être fermées à l'aide de barrettes de fermeture mobiles (35).

10. Machine selon la revendication 9,
**caractérisée en ce que**
les barrettes de fermeture (35) sont coulissantes principalement dans la direction de compression et reliées à au moins un organe de réglage hydraulique (37).

11. Machine selon la revendication 10,
**caractérisée en ce que**
les barrettes de fermeture (35) sont mobiles jusque dans une zone arrière des canaux (16).

12. Machine selon la revendication 9, 10 ou 11, comprenant plusieurs canaux parallèles (16) pour plusieurs ficelages juxtaposés,
**caractérisée en ce que**
les barrettes de fermeture (35) sont couplées les unes aux autres.

13. Procédé pour comprimer et ficeler des balles, en particulier des balles de déchets, au moyen d'une machine selon la revendication 3, selon lequel dans la position de compression on fait passer pour chaque ficelage une boucle de matériau de ficelage à l'aide de l'outil de passage (13) à travers un canal (16) et à travers des ouvertures de paroi (14, 15) alignées en amont des deux extrémités du canal (16), on la relie à une deuxième zone (9, 10) du ficelage et on la sépare de faisceaux de la boucle situés côté alimentation,
**caractérisé en ce que**
l'obturateur (21, 22) est avancé dans sa position de fermeture pendant que le piston (3) se trouve encore dans la position de compression, et ainsi le faisceau de la boucle est poussé hors du canal (16) dans ou devant la fente d'ouverture (18).
